# EUROPÄISCHE PATENTSCHRIFT

(11) **EP 3 999 701 B1**
(45) Veröffentlichungstag und Bekanntmachung des Hinweises auf die Patenterteilung: **18.12.2024**
(21) Anmeldenummer: 20739845.4
(22) Anmeldetag: 30.06.2020
(51) Int. Cl.: E05B 15/00, E05B 77/26, E05B 15/04

(54) **KRAFTFAHRZEUGSCHLIESSEINRICHTUNG**
MOTOR VEHICLE LOCKING DEVICE
DISPOSITIF DE FERMETURE DE VÉHICULE À MOTEUR

(30) Priorität: 16.07.2019 DE 102019119256
(43) Veröffentlichungstag der Anmeldung: 25.05.2022
(73) Patentinhaber: Kiekert Aktiengesellschaft, 42579 Heiligenhaus (DE)
(72) Erfinder: WALDMANN, Thomas, 45468 Mülheim (DE)
(74) Vertreter: Kiekert AG Patentabteilung
(86) Internationale Anmeldenummer: PCT/DE2020/100567
(87) Internationale Veröffentlichungsnummer: WO 2021/008651

(56) Entgegenhaltungen:
- WO-A1-2006/054759
- WO-A1-2018/145693
- DE-A1- 102014 114 347
- DE-A1- 102017 111 704

## Beschreibung

Die Erfindung betrifft eine Kraftfahrzeugschließeinrichtung aufweisend ein Gesperre mit einer Drehfalle und mindestens einer Sperrklinke, einem auf die Sperrklinke wirkenden Betätigungshebelwerk und einer Kindersicherungseinrichtung mit einem Stellelement, wobei das Stellelement in mindestens zwei Positionen verrastbar ist und einem Federelement am Stellelement, wobei das Federelement derart mit einer Steuerkurve zusammenwirkt, dass das Stellelement federbelastet in die Rastposition hinein verstellbar ist.

Kraftfahrzeugschließeinrichtungen mit einer integrierten Kindersicherungseinrichtung sind üblicherweise an hinteren Seitentüren bei Kraftfahrzeugen vorgesehen, um in einer Stellung "Kindersicherung Ein" die Türinnengriffe außer Funktion zu setzen. Dagegen lässt sich die fragliche Seitentür nach wie vor von außen öffnen, weil der Außentürgriff unverändert aktiviert bleibt. Die Stellung "Kindersicherung Ein" der Kindersicherungseinrichtung bzw. des Kindersicherungshebels korrespondiert also zu der zuvor bereits angesprochenen selektiven Deaktivierung des Türinnengriffes, welcher als Folge hiervon leer geht und nicht in der Lage ist, ein in der Kraftfahrzeugschließeinrichtung befindliches Gesperre zu öffnen. Demgegenüber korrespondiert die Stellung "Kindersicherung Aus" der Kindersicherungseinrichtung dazu, dass der Innentürgriff aktiviert ist und folglich über das Betätigungshebelwerk die Sperrklinke von der Drehfalle abheben kann. Als Folge hiervon lässt sich die zugehörige Kraftfahrzeug-Seitentür problemlos öffnen, und zwar von innen und außen. Diese Funktionalität hat sich grundsätzlich bewährt und kann natürlich auch auf andere Kraftfahrzeugtüren übertragen und ausgedehnt werden.

Um die Kindersicherungseinrichtung von außen manuell einlegen zu können, werden vielfach sogenannte Schaltnüsse eingesetzt, wobei in dieser Schaltnuss zum Beispiel ein Schlüssel einführbar ist und die Kindersicherung ein- bzw. auslegbar ist. Zumeist wird dazu die Schaltnuss verschwenkt. Um die Endlagen der Kindersicherung sicher einnehmen zu können, ist aus der DE 10 2014 114 347 A1 eine Kindersicherungseinrichtung bekannt geworden, bei der der Kindersicherungshebel mittels einer Feder und in Zusammenwirkung zwischen der Feder und einem ortsfesten Zapfen positionierbar ist. Dazu besitzt der Kindersicherungshebel eine Führungsnut, wobei die Führungsnut unterschiedliche Weiten aufweist, wodurch der Zapfen in seine Endlagen hinein verstellbar ist.

Ein weiteres Stellelement einer Kindersicherungseinrichtung ist aus der DE 10 2017 111 704 A1 bekannt geworden. Ein schwenkbar in einem Kraftfahrzeugschloss aufgenommenes Stellelement weist dazu ein einstückig an das Stellelement angeformtes Federelement auf, wobei das Federelement in eine Steuerkontur eingreift. Das Federelement ist aus Kunststoff und weist einen stegartigen, V-förmigen Rand auf, der mit Nuten in der Steuerkontur zusammenwirkt. Beim Verstellen bzw. Verschwenken des Stellelements wird das Federelement elastisch deformiert und unterstützt durch die Ausbildung der Steuerkontur das Verstellen in die unterschiedlichen Rastpositionen.

Zum weiteren Stand der Technik gehört noch ein Schließsystem, insbesondere ein Türschloss, wie es im Rahmen der DE 10 2007 055 413 A1 beschrieben wird. Dieses Schließsystem weist einen Drehkörper auf welcher zwischen einer ersten stabilen Position und einer zweiten stabilen Position verschwenkt werden kann. Dabei wird ein Federelement entlang einer zugehörigen Bewegungsbahn ausgelenkt.

Die bekannten Ausgestaltungen der Kindersicherungseinrichtungen haben sich grundsätzlich bewährt, stoßen aber dann an ihre Grenzen, wenn in Bezug auf eine Dauerstabilität hohe Anforderungen, das heißt hohe Stellkräfte, für die Kindersicherungseinrichtungen gefordert werden. Insbesondere in diesen Fällen werden Kunststoffe eingesetzt, die eine höhere Festigkeit und/oder Zähigkeit aufweisen, was in Bezug auf eine Dauerelastizität wiederum eine konstruktive Herausforderung darstellt. Hier setzt die Erfindung ein.

Aufgabe der Erfindung ist es, eine Kindersicherungseinrichtung bereitzustellen, die auch bei unelastischeren Werkstoffen und höheren Federkräften ein sicheres und insbesondere ein dauerstabiles Erreichen der Rastpositionen ermöglicht. Darüber hinaus ist es Aufgabe der Erfindung, eine konstruktiv einfache und kostengünstige und somit insgesamt verbesserte Kindersicherungseinrichtung für eine Kraftfahrzeugschließeinrichtung bereitzustellen.

Die Lösung der Aufgabe erfolgt erfindungsgemäß durch die Merkmale des unabhängigen Patentanspruchs 1. Vorteilhafte Ausgestaltungen der Erfindung sind in den Unteransprüchen angegeben. Es wird darauf hingewiesen, dass die im Folgenden beschriebenen Ausführungsbeispiele nicht beschränkend sind, es sind vielmehr beliebige Variationsmöglichkeiten der in der Beschreibung, den Unteransprüchen und den Zeichnungen beschriebenen Merkmale möglich.

Die Kraftfahrzeugschließeinrichtung weist auf: ein Gesperre mit einer Drehfalle und mindestens einer Sperrklinke, einem auf die Sperrklinke wirkenden Betätigungshebelwerk und einer Kindersicherungseinrichtung mit einem Stellelement, wobei das Stellelement in mindestens zwei Positionen verrastbar ist und einem Federelement am Stellelement, wobei das Federelement derart mit einer Steuerkurve zusammenwirkt, dass das Stellelement federbelastet in die Rastpositionen hinein verstellbar ist, und wobei das Federelement als Federlippe ausgebildet ist. Durch den erfindungsgemäßen Aufbau der Kindersicherungseinrichtung ist nun die Möglichkeit geschaffen, auch unelastische Werkstoffe, das heißt zum Beispiel Kunststoffe mit einem Glasfaseranteil, im Bereich der Kindersicherungseinrichtung einzusetzen. Durch den Glasfaseranteil im Kunststoff steigt die Widerstandskraft der Federlippe, wodurch die Rastpositionen sicher und dauerstabil erreichbar sind.

Die Federlippe erstreckt sich ausgehend vom Stellelement in Richtung einer Steuerkontur, wobei in einer vorteilhaften Ausgestaltungsvariante die Federlippe eine Verdickung aufweist, die mit der Steuerkontur in Eingriff bringbar ist. Dabei weist die Federlippe zumindest eine längliche Erstreckung auf, die sich ausgehend vom Stellelement zumindest bereichsweise entlang des Stellelements erstreckt, so dass ein ausreichender Federweg für die Federlippe erzielbar ist.

Je nach Zähigkeit bzw. Festigkeit des eingesetzten Kunststoffes kann die Erstreckung der Federlippe entlang des Stellelements und bevorzug entlang einer axialen Erstreckung des Stellelements unterschiedliche Längen aufweisen. Mittels der Verdickung, die insbesondere eine Federnase sein kann, wird zusätzlich eine Sicherungsmaßnahme in die Kindersicherung integriert. Somit muss nicht allein die Federlippe mit der Steuerkontur zusammenarbeiten, sondern es besteht die Möglichkeit, die Verdickung derart auszubilden, dass ein sicherer Formschluss in den Rastpositionen im Zusammenspiel mit der Steuerkontur erzielbar ist. Vorzugsweise weist die Verdickung eine konische Form auf, wobei sich die Verdickung ausgehend von der Federlippe in Richtung der Steuerkontur verjüngt, mit anderen Worten ist die Verdickung an der Federlippe konisch in Richtung der Steuerkontur ausbildbar.

In einer weiteren Ausgestaltungsvariante der Erfindung ist die Federlippe in das Stellelement hinein verschwenkbar. Durch die Ausbildung des Stellelements in der Form, dass die Federlippe in ein Inneres des Stellelements hinein verschwenkbar ist, wird der benötigte Bauraum für die Kindersicherungseinrichtung verringert. Gleichzeitig ist der Federweg für die Federlippe durch die Öffnung bzw. den Hohlraum im Stellelement begrenzbar. Der Hohlraum kann somit ein Stützmittel für die Federlippe bereitstellen. In vorteilhafter Weise kann durch das Hineinschwenken der Federlippe aber der Bauraum zur Realisierung eines Stellelements im Zusammenspiel mit einer Steuerkontur verringert werden.

Wird im Sinne der Erfindung von einer Steuerkontur gesprochen, so kann die Steuerkontur zum Beispiel durch einen entsprechend konturierten Bereich eines Gehäuses der Schließeinrichtung bereitgestellt werden. Das Stellelement wirkt dann mit der Kontur bzw. Steuerkontur am Gehäuse zusammen. In vorteilhafter Weise sind Steuerkontur und Federlippe derart ausgebildet, dass ein sicheres Erreichen der Endlagen bzw. Rastpositionen des Stellelements einnehmbar sind und gleichzeitig kann die Steuerkontur derart ausgebildet sein, dass ein Verharren des Stellelements in einer Mittenposition verhinderbar ist. Beispielsweise kann dazu die Steuerkontur eine Spitze in der Mitte in Richtung des Stellelements aufweisen, die mit einer verjüngten oder spitzen Kontur an der Federlippe zusammenwirkt, so dass das Stellelement in einer Mittenstellung in einer indifferenten, das heißt unstabilen Lage vorliegt. In jedem Fall wird das Stellelement durch die geometrische Form der Konturen der Steuerkontur und der Federlippe in eine der beiden Rastpositionen hinein verschwenken. Eine undefinierte Zwischenposition am Stellelement wird durch die spitze Kontur wirkungsvoll verhindert.

Erfindungsgemäß ist ein Stützmittel vorgesehen, wobei das Stützmittel zumindest während eines Verstellens des Stellelements mit dem Stellelement in Eingriff bringbar ist. Ein Stützmittel kann beispielsweise eine Rückwand einer Vertiefung bzw. eines Hohlraums oder einer Ausnehmung im Stellelement sein. Hierbei wird die Federlippe durch die Bewegung und das Zusammenspiel mit der Steuerkontur in das Stellelement hinein verbogen und legt sich an der Rückwand bzw. der inneren Öffnung des Stellelements an. Hierdurch erfährt die Federlippe eine Unterstützung, die eine Dauerstabilität der Federlippe ermöglicht. Dabei ist das Stützmittel derart weit von der Federlippe beabstandet, dass einerseits ein Stützen der Federlippe ermöglichbar ist und andererseits ein Überfahren der Steuerkontur in jeder Weise gewährleistet bleibt. Die Federlippe wird dabei elastisch verformt, ohne eine plastische Verformung zu erfahren. Somit ist eine hohe Funktionssicherheit der Kindersicherung gegeben, die auch dauerstabil einsetzbar ist.

Eine weitere Ausgestaltungsvariante der Erfindung ergibt sich dann, wenn das Stützmittel sich in einem Hohlraum, insbesondere eine Ausnehmung, des Stellelements hinein erstreckt. Die Ausbildung eines separaten Stützmittels am Stellelement bietet einen weiteren Vorteil, nämlich den, dass das separate Stützmittel ebenfalls bewegbar bzw. verschwenkbar ist. Wird die Federlippe beim Verschwenken bzw. Verdrehen des Stellmittels in das Stellmittel hinein bewegt, so gelangt die Federlippe in Eingriff mit dem Stützmittel, wobei sich das Stützmittel bei einem weiteren Hineinbewegen der Federlippe ebenfalls verbiegt und somit ein elastisches Widerlager für die Federlippe bildet. Das Stellmittel weist folglich in dieser Ausführungsform zwei Federelemente auf, die interagieren und sich gegenseitig stützen. In vorteilhafter Weise erstreckt sich das Stützmittel in den Hohlraum des Stellmittels hinein und kann beispielsweise sich als zylindrischer oder ovaler Stift in den Hohlraum hinein erstrecken. Bei der Erstreckung reicht das Stützmittel zumindest so weit in den Hohlraum hinein, dass ein Zusammenspiel von Federlippe und Stützmittel ermöglichbar ist. In vorteilhafter Weise sind die Federlippe und das Stützmittel gegenüberliegend am Stellmittel angeordnet.

Weist das Stellmittel eine insgesamt zylindrische Form auf, wobei sich das Stellelement entlang einer Mittelachse erstreckt, so kann die Federlippe an einem axialen Ende am Stellelement angeordnet sein, wohingegen das Stützmittel sich ausgehend von einem gegenüberliegenden axialen Ende des Stellmittels in Richtung der Federlippe erstreckt. Durch das Zusammenspiel von Federlippe und Stützmittel wird die auf die Federlippe wirkende Kraft aufgeteilt, insbesondere auf die sich gegenüberliegenden Seiten des Stellelements aufgeteilt, wodurch einerseits die Gegenkraft auf die Steuerkontur und somit die benötigte Kraft zum Bewegen des Stellmittels einstellbar ist und gleichzeitig kann durch die Lastverteilung eine Dauerstabilität des Stellelements gesteigert bzw. gewährleistet werden.

Ist das Stützmittel mittels der Federlippe bis zur Anlage des Stützmittels an das Stellmittel verschwenkbar, so ergibt sich eine weitere vorteilhafte Ausführungsform der Erfindung. Die der Steuerkontur entgegenstehende Kraft kann durch ein Anliegen des Stützmittels am Stellelement eine weitere Kraft entgegenstehen. Durch das Anliegen kann auch ein Anschlag für die Federlippe bereitgestellt werden, wodurch eine übermäßige Verformung der Federlippe verhinderbar ist. Federlippe und Stützmittel wirken dabei zusammen und ergänzen sich dahingehend, dass das Stützmittel zur Erhöhung der Federkraft des Stellelements dient.

Eine weitere Ausgestaltungsvariante der Erfindung wird dann erzielt, wenn das Stellmittel aus Kunststoff und einstückig mit der Federlippe, der Verdickung und dem Stützmittel ausgebildet ist. Das Stellelement ist bevorzugt ein Kunststoff-Spritzgussbauteil und wird einstückig hergestellt. Kommen üblicherweise Werkstoffe wie Polybutylenterephthalat (PBT) oder Polyamid (PA) zum Einsatz, so ist es ebenfalls vorstellbar, Kunststoffe mit einem Glasfaseranteil einzusetzen. Kunststoffe mit einem Glasfaseranteil bieten den Vorteil, dass höhere Gegenkräfte gegen die Steuerkontur erzielbar sind. Gleichzeitig aber nimmt der Erhöhung des Glasfaseranteils die Elastizität des Werkstoffs ab, wodurch wiederum der Federweg der Federlippe bzw. des Stützmittels reduziert wird. Je länger der Federweg, desto höher ist die Gefahr, eines Federbruchs. Reicht die mittels des Stellmittels erzeugte Kraft nicht aus, um die geforderten Stellkräfte am Stellelement bereitzustellen, muss der Federweg erhöht werden. Eine Erhöhung des Federwegs birgt wiederum die Gefahr eines Federbruchs. Durch den Einsatz des Stützmittels für die Federlippe kann der Federlippe ein zusätzliches Stützmoment entgegengebracht werden, wodurch die Gefahr eines Federbruchs minimiert wird. Versuche haben gezeigt, dass das erzeugte Moment an der Federlippe mit dem Einsatz eines Stützmittels signifikant gesteigert werden konnte, wobei eine ca. 25 % höhere Federkraft durch die Federlippe erzielbar ist. Werden beispielsweise die Momente an der Federlippe erfasst, während die Federlippe mit der Steuerkontur in Eingriff ist, so können Momente ohne Stützmittel von ca. 30-35 Nm, wohingegen bei einem Einsatz des Stützmittels ein Moment von ca. 45 Nm am Stützmittel messbar sind. Durch den Einsatz des Stützmittels kann folglich die Federkraft der Federlippe in Bezug auf die Steuerkontur signifikant gesteigert werden.

Ist das Stellelement mit einem Stellmittel und insbesondere über eine Eingriffskontur verstellbar, insbesondere verschwenkbar, so ergibt sich eine weitere Ausgestaltungsvariante der Erfindung. Das Stellmittel ist insbesondere ein Stellmittel für eine Kindersicherung, wobei das Stellmittel manuell verstellbar und bevorzugt verschwenkbar im Kraftfahrzeugschloss angeordnet ist. Dabei dient eine Eingriffskontur dazu, um das Stellmittel bevorzugt zu verschwenken und eine Kindersicherung einzulegen bzw. auszulegen. Die Eingriffskontur kann beispielsweise schlitzförmig ausgebildet sein, so dass das Stellmittel mittels eines Schlüsselbunds oder eines Schraubenziehers verstellbar ist. Dabei ist die Eingriffskontur bevorzugt von außen und noch bevorzugter vom Bereich einer Türfalz der geöffneten hinteren Seitentür erreichbar.

Weiterhin vorteilhaft kann es sein, wenn das Stellelement eine Betätigungskontur, insbesondere einen Betätigungshebel, aufweist. Das Stellelement dient zur Einlegung der Kindersicherung und wirkt im Kraftfahrzeugschloss beispielsweise mit einer Mechanik für die Innenbetätigung des Kraftfahrzeugschlosses zusammen. Die Innenbetätigung weist dazu einen Innentürgriff auf, der über einen Innenbetätigungshebel bevorzugt einen Auslösehebel betätigt. Mittels des Auslösehebels kann dann das Gesperre entsperrt werden und die Tür geöffnet. Mittels der Kindersicherung wird die Innenbetätigungskette unterbrochen, so dass eine Innenbetätigung, das heißt ein Öffnen des Schlosses, unterbindbar ist. Eine am Stellelement ausgebildete Betätigungskontur kann die Innenbetätigungskette unterbrechen und somit für eine Kindersicherung sorgen. In vorteilhafter Weise ist die Betätigungskontur einstückig mit dem Stellelement ausgebildet und kann beispielsweise als Betätigungshebel ausgebildet sein. In vorteilhafter Weise weist die Betätigungskontur eine Steuerkontur und insbesondere eine exzentrische Steuerkontur auf, so dass ein kontinuierliches Krafteinleiten ein die Betätigungshebelkette ermöglichbar ist.

Nachfolgend wird die Erfindung unter Bezugnahme auf die anliegenden Zeichnungen anhand eines bevorzugten Ausführungsbeispiels näher erläutert. Es gilt jedoch der Grundsatz, dass das Ausführungsbeispiel die Erfindung nicht beschränkt, sondern lediglich vorteilhafte Ausgestaltungsformen der Erfindung darstellen. Die dargestellten Merkmale können einzeln oder in Kombination mit weiteren Merkmalen der Beschreibung wie auch den Patentansprüchen einzeln oder in Kombination ausgeführt werden.

Es zeigt:
- Figur 1: eine dreidimensionale Ansicht auf ein Stellmittel im Eingriff mit einer Steuerkontur und in Ansicht auf eine Eingriffskontur des Stellelements,
- Figur 2: eine dreidimensionale Ansicht auf das Stellelement aus Richtung des Pfeils II aus der Figur 1, wobei eine Ansicht auf den Hohlraum im Stellelement mit dem im Hohlraum angeordneten Stützmittel zu erkennen ist,
- Figur 3: eine Ansicht auf das Stellelement gemäß der Figur 1 aus Richtung des Pfeils III, wobei das Stellelement in seiner axialen Erstreckung und in einer Seitenansicht wiedergegeben ist, und
- Figur 4: einen Schnitt durch das Stellelement entlang der Linie IV-IV aus Figur 3 mit einer zusätzlichen Wiedergabe einer betätigten Federlippe bzw. eines Stützmittels.

In der Figur 1 ist eine dreidimensionale Ansicht auf ein Stellelement 1 wiedergegeben, wobei das Stellelement 1 im Eingriff mit einer Steuerkontur 2 ist, wobei die Steuerkontur 2 beispielsweise Teil eines Schlossgehäuses sein kann. Das Stellelement 1 ist in einer ersten Endlage einer Rastposition R1 wiedergegeben, in der die Federlippe 3 in einer entspannten Position vorliegt. Dabei ragt eine als spitz beschreibbare Verdickung 4 an der Steuerkontur 2 an, so dass eine erste Rastposition R1 durch das Stellelement 1 eingenommen wird. Das Stellelement 1 kann in Richtung des Pfeils P und ausgehend von der in der Figur 1 dargestellten ersten Rastposition R1 im Uhrzeigersinn verschwenkt werden, so dass das Stellelement die zweite Rastposition R2 einnimmt. Die Rastpositionen R1, R2 sind in der Figur 1 durch die Lage einer Eingriffskontur 5 verdeutlicht. Die Rastposition R1 korrespondiert beispielsweise mit der Funktionsstellung "Kindersicherung eingelegt", wohingegen die Rastposition R2 die Funktionsstellung des Stellelements 1 wiedergibt, in der die Kindersicherung ausgelegt ist.

Beim Verschwenken des Stellelements 1 wird die Federlippe 3 bzw. die Verdickung 4 entlang der Steuerkontur 2 geführt. Die Steuerkontur 2 bildet eine feste Anlage und ist beispielsweise Teil des Schlossgehäuses. Während des Verschwenkens des Stellelements 1 im Uhrzeigersinn wird die Verdickung 4 bzw. die Federlippe 3 in das Stellelement hinein verschwenkt bzw. in das Stellelement 1 hinein verbogen. Die maximale Verschwenkung der Federlippe 3 erfolgt in der Mitte 6 der Steuerkontur 2, wobei die Federlippe 3 maximal in das Stellelement 1 hinein verschwenkt wird.

In der Figur 2 ist eine Ansicht auf das Stellelement 1 aus Sicht des Pfeils II der Figur 1 wiedergegeben. Zu erkennen sind eine einstückig an das Stellelement 1 angeformte Betätigungskontur 7, ein Hohlraum 8, ein Stützmittel 9, eine Führungsfläche 10 sowie eine Aussparung 11, wobei sich die Aussparung 11 um die Federlippe 3 und die Verdickung 4 herum erstreckt. Deutlich zu erkennen ist, dass sich das Stützmittel 9 im Hohlraum als ovales Stützmittel 9 hinein erstreckt. Der Hohlraum 8 umgibt das Stützmittel 9 umfänglich, so dass einerseits ein Federweg für die Federlippe 3 und andererseits ein Federweg für das Stützmittel 9 zur Verfügung steht. Die Führungsfläche 10 bildet mit einem Rand 12 des Stellelements 1 ein Führungs- und Befestigungsmittel für das Stellelement 1, wobei die Führungsfläche 10 auch gleichzeitig zum Beispiel einen Anschlag 13 für das Stellelement 1 bereitstellen kann.

In der Figur 3 ist eine Seitenansicht auf das Stellelement 1 wiedergegeben. Zu erkennen ist, dass das Stellelement 1 im Wesentlichen als zylindrisch und sich entlang einer Achse A erstreckend beschreibbar ist. Zu erkennen ist aber auch deutlich, dass die Federlippe 3 sich ausgehend von einem ersten axialen Ende 14 des Stellelements 1 in Richtung der Eingriffskontur 5 erstreckt, wobei die Federlippe 3 einen ersten Bereich 15 aufweist, der materialeinheitlich mit einer einheitlichen Dicke ausgeführt ist. Dieser erste Bereich 15 ist auch als Federbereich 15 beschreibbar. An den Federbereich 15 schließt sich ein kontinuierlich verdickender Bereich an, der nahezu spitz ausläuft, so dass die Federlippe 3 in einer Verdickung 4 ausläuft. Die Verdickung 4 ist endseitig mit einem Radius versehen, wodurch ein leichtes Abgleiten auf der Steuerkontur 2 ermöglichbar ist. Insbesondere kann der Radius an der Verdickung 4 zu einem leichten Bewegen des Stellelements, aber auch zu einer Geräuschminimierung während des Verstellens des Stellelements 1 dienen. Das Stützmittel 9 erstreckt sich von einem weiteren axialen Ende 16 des Stellelements 1 in Richtung der Federlippe 3. Federlippe 3 und Stützmittel 9 sind somit gegenüberliegend am Stellelement 1 ausgebildet.

In der Figur 4 ist ein Schnitt entlang der Linie IV-IV aus der Figur 3 wiedergegeben. Deutlich zu erkennen sind die sich gegenüberliegenden Anbindungsbereich 14, 16 für die Federlippe 3 und das Stützmittel 9 am Stellelement 1. Wird das Stellelement 1 nun von der ersten Rastposition R1 in die zweite Rastposition R2 verfahren, so wird die Federlippe 3 in der Mitte 6 der Steuerkontur 2 maximal in den Hohlraum 8 hinein verschwenkt. Das Hineinschwenken erfolgt über eine Kraft F, die das Gehäuse 17 bzw. die Steuerkontur 2 am Gehäuse 17 in das Stellelement 1 einleitet. Durch die Kraft F wird die Federlippe 3 in den Hohlraum 8 hinein verbogen bzw. hinein verschwenkt, wobei die Federlippe 3 in Eingriff mit dem Stützmittel 9 gelangt.

Die Stellung der Federlippe 3 und des Stützmittels 9 in der maximal verschwenkten Position ist in der Figur 4 als Strichlinie zusätzlich eingefügt. Zu erkennen ist, dass eine rückseitige Wand 18 des Hohlraums 8 eine Anschlagfläche 18 für das Stützmittel 9 bietet. Somit dient das Stützmittel 9 als Widerlager für die Federlippe 3, wobei sich das Stützmittel selbst am Hohlraum 8 abstützen kann. Hierdurch wird eine maximale Dauerstabilität des Stellelements 1 bereitgestellt und es können höhere Federkräfte am Stellelement 1 realisiert werden. Der erfindungsgemäße Aufbau des Stellelements aus Federlippe 3 und Stützmittel 9 erhöht somit die Funktionssicherheit, die Federkraft und die Dauerstabilität des Stellelements. Es kann folglich eine hohe Funktionssicherheit auch bei höherfesten Kunststoffen, insbesondere glasfaserverstärkten Kunststoffen erzielt werden.

### Bezugszeichenliste

- 1: Stellelement
- 2: Steuerkontur
- 3: Federlippe
- 4: Verdickung
- 5: Eingriffskontur
- 6: Mitte der Steuerkontur
- 7: Betätigungskontur
- 8: Hohlraum
- 9: Stützmittel
- 10: Führungsfläche
- 11: Aussparung
- 12: Rand
- 13: Anschlag
- 14, 16: axiales Ende
- 15: erster Bereich, Federbereich
- 17: Gehäuse
- 18: Wand, Anschlagfläche
- R1, R2: Rastposition
- P: Pfeil
- A: Achse
- F: Kraft

## Patentansprüche

1. Kraftfahrzeugschließeinrichtung aufweisend ein Gesperre mit einer Drehfalle und mindestens einer Sperrklinke, einem auf die Sperrklinke wirkenden Betätigungshebelwerk und einer Kindersicherungseinrichtung mit einem Stellelement (1), wobei das Stellelement (1) in mindestens zwei Rastpositionen (R1, R2) verrastbar ist, und einem Federelement (3) am Stellelement (1), wobei das Federelement (3) derart mit einer Steuerkurve (2) zusammenwirkt, dass das Stellelement (1) federbelastet in die Rastpositionen (R1, R2) hinein verstellbar ist, wobei das Federelement (3) als Federlippe (3) ausgebildet ist, **dadurch gekennzeichnet, dass** ein Stützmittel (9) vorgesehen ist, wobei das Stützmittel (9) zumindest während eines Verstellens des Stellelements (1) mit dem Stellelement (1) in Eingriff bringbar ist.

2. Kraftfahrzeugschließeinrichtung nach Anspruch 1, **dadurch gekennzeichnet, dass** die Federlippe (3) eine Verdickung (4), insbesondere eine Federnase, aufweist.

3. Kraftfahrzeugschließeinrichtung nach einem der Ansprüche 1 oder 2, **dadurch gekennzeichnet, dass** die Federlippe (3) in das Stellelement (1) hinein verschwenkbar ist.

4. Kraftfahrzeugschließeinrichtung nach einem der Ansprüche 1 bis 3, **dadurch gekennzeichnet, dass** das Stützmittel (9) sich in einen Hohlraum (8), insbesondere eine Ausnehmung, des Stellelements (1) hinein erstreckt.

5. Kraftfahrzeugschließeinrichtung nach einem der Ansprüche 1 bis 4, **dadurch gekennzeichnet, dass** das Stützmittel (9) mittels der Federlippe (3) bis zur Anlage des Stützmittels (9) an das Stellmittel (1), insbesondere eine Anschlagfläche (18) des Stellelements, verschwenkbar ist.

6. Kraftfahrzeugschließeinrichtung nach einem der Ansprüche 1 bis 5, **dadurch gekennzeichnet, dass** das Stellelement (1) aus Kunststoff und einstückig mit der Federlippe (3), der Verdickung (4) und dem Stützmittel (9) ausgebildet ist.

7. Kraftfahrzeugschließeinrichtung nach einem der Ansprüche 1 bis 6, **dadurch gekennzeichnet, dass** die Federlippe (3) und das Stützmittel (9) gegenüberliegend am Stellelement (1) ausgebildet sind.

8. Kraftfahrzeugschließeinrichtung nach einem der Ansprüche 1 bis 7, **dadurch gekennzeichnet, dass** das Stellelement (1) mit einem Stellmittel (5) und insbesondere über eine Eingriffskontur (5) verstellbar, insbesondere verschwenkbar ist.

9. Kraftfahrzeugschließeinrichtung nach einem der Ansprüche 1 bis 8, **dadurch gekennzeichnet, dass** das Stellelement (1) eine Betätigungskontur (7), insbesondere einen Betätigungshebel, aufweist.

## Claims

1. A motor vehicle locking device comprising a locking mechanism having a catch and at least one pawl, an operating lever mechanism acting on the pawl and a child safety device having an adjustment mechanism (1), wherein the adjustment mechanism (1) is latchable in at least two latching positions (R1, R2), and a spring element (3) on the adjustment mechanism (1), wherein the spring element (3) interacts with a control cam (2) in such a way that the adjustment mechanism (1) can be adjusted in a spring-loaded manner into the latching positions (R1, R2), wherein the spring element (3) is designed as a spring lip (3), **characterized in that**
a support means (9) is provided, wherein the support means (9) can be brought into engagement with the adjustment mechanism (1) at least during an adjustment of the adjustment mechanism (1).

2. The motor vehicle locking device according to claim 1, **characterized in that** the spring lip (3) has a thickened portion (4), in particular a spring tab.

3. The motor vehicle locking device according to either claim 1 or claim 2, **characterized in that** the spring lip (3) is pivotable into the adjustment mechanism (1).

4. The motor vehicle locking device according to any of claims 1 to 3, **characterized in that** the support means (9) extends into a cavity (8), in particular a recess, of the adjustment mechanism (1).

5. The motor vehicle locking device according to any of claims 1 to 4, **characterized in that** the support means (9) is pivotable by means of the spring lip (3) until the support means (9) abuts the adjusting means (1), in particular a stop surface (18) of the adjustment mechanism.

6. The motor vehicle locking device according to any of claims 1 to 5, **characterized in that** the adjustment mechanism (1) is made of plastics material and is designed in one piece with the spring lip (3), the thickened portion (4) and the support means (9).

7. The motor vehicle locking device according to any of claims 1 to 6, **characterized in that** the spring lip (3) and the support means (9) are formed opposite one another on the adjustment mechanism (1).

8. The motor vehicle locking device according to any of claims 1 to 7, **characterized in that** the adjustment mechanism (1) is adjustable, in particular pivotable, using an adjusting means (5) and in particular via an engagement contour (5).

9. The motor vehicle locking device according to any of claims 1 to 8, **characterized in that** the adjustment mechanism (1) has an operating contour (7), in particular an operating lever.

## Revendications

1. Dispositif de fermeture de véhicule automobile présentant un mécanisme de verrouillage comportant un loquet rotatif et au moins un cliquet de verrouillage, un mécanisme à levier d'actionnement agissant sur le cliquet de verrouillage et un dispositif de sécurité enfants comportant un élément de réglage (1), dans lequel l'élément de réglage (1) peut être encliqueté dans au moins deux positions d'encliquetage (R1, R2), et un élément élastique (3) sur l'élément de réglage (1), dans lequel l'élément élastique (3) coopère avec une came de commande (2) de telle sorte que l'élément de réglage (1) peut être réglé par sollicitation élastique dans les positions d'encliquetage (R1, R2), dans lequel l'élément élastique (3) est réalisé sous forme de lèvre élastique (3), **caractérisé en ce que**
un moyen de support (9) est prévu, dans lequel le moyen de support (9) peut être amené à venir en prise avec l'élément de réglage (1) au moins pendant un réglage de l'élément de réglage (1).

2. Dispositif de fermeture de véhicule automobile selon la revendication 1, **caractérisé en ce que** la lèvre élastique (3) présente un épaississement (4), en particulier un nez élastique.

3. Dispositif de fermeture de véhicule automobile selon l'une des revendications 1 ou 2, **caractérisé en ce que** la lèvre élastique (3) peut être pivoté dans l'élément de réglage (1).

4. Dispositif de fermeture de véhicule automobile selon l'une des revendications 1 à 3, **caractérisé en ce que** le moyen de support (9) s'étend dans une cavité (8), en particulier un évidement, de l'élément de réglage (1).

5. Dispositif de fermeture de véhicule automobile selon l'une des revendications 1 à 4, **caractérisé en ce que** le moyen de support (9) peut être pivoté au moyen de la lèvre élastique (3) jusqu'à l'installation du moyen de support (9) sur le moyen de réglage (1), en particulier une surface de butée (18) de l'élément de réglage.

6. Dispositif de fermeture de véhicule automobile selon l'une des revendications 1 à 5, **caractérisé en ce que** l'élément de réglage (1) est constitué de matière plastique et est réalisé d'une seule pièce avec la lèvre élastique (3), l'épaississement (4) et le moyen de support (9).

7. Dispositif de fermeture de véhicule automobile selon l'une des revendications 1 à 6, **caractérisé en ce que** la lèvre élastique (3) et le moyen de support (9) sont réalisés de manière opposée sur l'élément de réglage (1).

8. Dispositif de fermeture de véhicule automobile selon l'une des revendications 1 à 7, **caractérisé en ce que** l'élément de réglage (1) peut être réglé, en particulier être pivoté, au moyen d'un moyen de réglage (5) et en particulier par l'intermédiaire d'un contour de mise en prise (5).

9. Dispositif de fermeture de véhicule automobile selon l'une des revendications 1 à 8, **caractérisé en ce que** l'élément de réglage (1) présente un contour d'actionnement (7), en particulier un levier d'actionnement.
